# EUROPÄISCHE PATENTANMELDUNG

(11) **EP 1 758 134 A2**
(43) Veröffentlichungstag der Anmeldung: **28.02.2007**
(21) Anmeldenummer: 06116954.6
(22) Anmeldetag: 11.07.2006
(51) Int. Cl.: H01F 38/12

(54) **Stabspule für Zündanlagen**

(30) Priorität: 26.08.2005 DE 102005040364
(71) Anmelder: ROBERT BOSCH GMBH, 70442 Stuttgart (DE)
(72) Erfinder: Glatz, Alfred, 87527, Sonthofen (DE); Lerchenmueller, Klaus, 87509, Immenstadt (DE); Lindenthal, Konstantin, 87544, Blaichach (DE); Hautmann, Nikolaus, 87480, Weitnau (DE); Toikka, Gary, 87509, Immenstadt-Buehl (DE)

(57) **Zusammenfassung**

Die Erfindung betrifft eine Stabspule für Zündanlagen, insbesondere für Zündanlagen in Brennkraftmaschinen, umfassend einen Stabkern (2), einen ersten Spulenkörper (3) mit einer ersten Spulenwicklung (4), welche um den Stabkern (2) herum angeordnet sind, und einen zweiten Spulenkörper mit einer zweiten Spulenwicklung, welche um den ersten Spulenkörper (3) mit erster Spulenwicklung (4) herum angeordnet sind, wobei ein Zwischenraum (8) zwischen dem Stabkern (2) und dem ersten Spulenkörper (3) mit einem flüssigen Medium (5) gefüllt ist.

## Beschreibung

### Stand der Technik

Die Erfindung betrifft eine Stabspule für Zündanlagen, welche insbesondere als Zündspule in Brennkraftmaschinen von Kraftfahrzeugen verwendet wird.

Stabspulen für Zündanlagen sind aus dem Stand der Technik in unterschiedlichen Ausgestaltungen bekannt. Bekannte Stabspulen sind derart aufgebaut, dass in einem Gehäuse in zentraler Lage ein stabförmiger, ferromagnetischer Kern eines offenen Magnetkreises angeordnet ist. Der Kern ist umgeben von einem ersten Spulenkörper mit einer ersten Spulenwicklung (Sekundärwicklung). Mit einem vorbestimmten Radialabstand von der Sekundärwicklung ist ferner ein zweiter Spulenkörper mit einer zweiten Spulenwicklung (Primärwicklung) angeordnet. Zwischen dem Stabkern und dem ersten Spulenkörper ist beispielsweise eine Schicht aus Epoxidharz angeordnet, welche aus einem ausgehärteten, elektrisch isolierenden Gießharz gebildet wird. Der Stabkern ist somit aus einem Elektroblech gebildet, welcher üblicherweise mit einem Formstoff ummantelt wird, und der zweite Spulenkörper ist üblicherweise aus einem Kunststoff gebildet.

Da die einzelnen Bauteile der Stabspule aus verschiedenen Materialien hergestellt sind, weisen diese unterschiedliche Wärmeausdehnungskoeffizienten auf. Von daher können im Betrieb aufgrund der auftretenden Temperaturschwankungen Spannungen und in der Folge Risse im ausgehärteten Gießharz entstehen, welche zum Ausfall der Stabspule führen können.

### Vorteile der Erfindung

Die erfindungsgemäße Stabspule für Zündanlagen mit den Merkmalen des Patentanspruchs 1 weist demgegenüber den Vorteil auf, dass sie eine verbesserte thermomechanische Entkopplung ermöglicht, ohne dass die Gefahr von Rissen im Formstoff (Sekundärspulenkörper) zwischen dem Stabkern und der Sekundärwicklung auftritt. Weiterhin treten erfindungsgemäß keine punktuellen mechanischen Spannungsüberhöhungen zwischen dem Stabkern und dem Sekundärspulenkörper auf. Dies wird erfindungsgemäß dadurch erreicht, dass ein Zwischenraum zwischen dem Stabkern und dem Sekundärspulenkörper mit einem flüssigen Medium aufgefüllt ist. Durch die Verwendung der Flüssigkeit kann ferner ein Spalt zwischen dem Stabkern und dem Sekundärspulenkörper verringert werden, da die Flüssigkeit auch in kleine Spalte eindringt. Der Zwischenraum zwischen dem Stabkern und dem Sekundärspulenkörper kann dabei vollständig oder teilweise mit Flüssigkeit gefüllt sein.

Die Unteransprüche zeigen bevorzugte Weiterbildungen der Erfindung.

Vorzugsweise ist der Zwischenraum zwischen dem Stabkern und dem Sekundärspulenkörper vollständig mit dem flüssigen Medium aufgefüllt.

Besonders bevorzugt ist das flüssige Medium zähflüssig, wodurch im Betrieb auch Schwingungen o.Ä. zumindest teilweise absorbiert werden können.

Weiter bevorzugt ist das flüssige Medium elektrisch isolierend. Dadurch übernimmt das flüssige Medium zusätzlich noch eine Isolationsfunktion.

Als flüssiges Medium wird vorzugsweise ein nicht aushärtendes Epoxid oder ein Öl, insbesondere Trafoöl auf synthetischer oder mineralischer Basis, verwendet.

Um ein Ausfließen des flüssigen Mediums zu verhindern, ist der Sekundärspulenkörper vorzugsweise topfförmig gebildet. Der Sekundärspulenkörper kann dabei einstückig ausgebildet sein oder als Hülse mit einem unteren Boden.

Weiter bevorzugt ist am Sekundärspulenkörper ein oberes Abdeckelement vorgesehen, um den Kern an dessen oberem Ende abzudecken. Dadurch wird verhindert, dass flüssiges Medium aus dem Zwischenraum zwischen dem Stabkern und dem Sekundärspulenkörper austritt.

### Zeichnung

Nachfolgend wird unter Bezugnahme auf die begleitende Zeichnung ein Ausführungsbeispiel der Erfindung im Detail beschrieben. In der Zeichnung ist:
- Figur 1: eine schematische Schnittansicht eines Teils einer Stabspule gemäß einem Ausführungsbeispiel der vorliegenden Erfindung und
- Figur 2: eine vergrößerte Teilansicht von Figur 1.

### Beschreibung des Ausführungsbeispiels

Nachfolgend wird unter Bezugnahme auf die Figuren ein Ausführungsbeispiel der Erfindung im Detail beschrieben.

Figur 1 zeigt den schematischen Aufbau einer erfindungsgemäßen Stabspule 1. Die Stabspule 1 umfasst einen Stabkern 2, welcher aus einem magnetisierbaren Material, z.B. Elektroblech o.Ä. hergestellt ist. Um den Stabkern 2 ist mit etwas Abstand ein erster Spulenkörper (Sekundärspulenkörper) 3 angeordnet, welcher zylindrisch um den Stabkern 2 herum gebildet ist. Auf dem Sekundärspulenkörper 3 ist eine als Sekundärspule dienende Wicklung 4 angeordnet. Diese Wicklung 4 steht mit einem nicht gezeigten Hochspannungsanschluss in Verbindung, der mit der Zündkerze elektrisch verbindbar ist. Ferner umfasst die Stabspule 1 einen nicht gezeigten Primärspulenkörper, der eine als Primärwicklung ausgeführte zweite Wicklung trägt. Die Primärwicklung ist mit einer Niederspannungsquelle verbunden. Der Primärspulenkörper mit zugehöriger Primärwicklung ist aus Übersichtlichkeitsgründen in Figur 1 nicht gezeigt, ist jedoch in bekannter Weise um den Sekundärspulenkörper herum angeordnet.

Wie aus Figur 1 ersichtlich ist, umfasst der Sekundärkörper 3 einen Bodenbereich 3a, so dass der Sekundärkörper 3 nach unten im Bereich einer Kontaktierung 7a eines Entstörkontaktierbereichs 7 abgeschlossen ist. Der Sekundärkörper 3 ist einstückig gebildet und vorzugsweise aus einem Kunststoff hergestellt. Wie aus den Figuren 1 und 2 ersichtlich ist, ist zwischen dem Sekundärspulenkörper 3 und dem Stabkern 2 ein Zwischenraum 8 vorgesehen, welcher mit einem flüssigen Medium 5, wie beispielsweise einem Öl, gefüllt ist. Wie aus Figur 1 ersichtlich ist, ist der Zwischenraum 8 ringförmig gebildet und der gesamte Zwischenraum zwischen dem Stabkern 2 und dem Sekundärspulenkörper 3 ist mit flüssigem Medium 5 gefüllt.

Am oberen Ende der Stabspule ist ein Abdeckelement 6 vorgesehen, welches den Zwischenraum 8 zwischen dem Stabkörper 2 und dem Sekundärspulenkörper 3 nach oben begrenzt und abdichtet.

Somit ist erfindungsgemäß der Stabkern 2 in einem flüssigen Medium 5 eingebettet. Das flüssige Medium 5 ist dabei idealerweise eine elektrisch isolierende Flüssigkeit.

Durch das Vorsehen der Einbettung des Stabkerns 2 in einem flüssigen Medium ist eine hervorragende thermomechanische Entkopplung zwischen den einzelnen Bauteilen der Stabspule 1 möglich. Dadurch kann verhindert werden, dass Risse oder andere Beschädigungen an den Bauteilen aufgrund von thermischen Belastungen im Betrieb auftreten. Weiterhin wird verhindert, dass punktuelle mechanische Spannungsüberhöhungen auftreten, da das flüssige Medium 5 im gesamten Zwischenraum 8 zwischen dem Sekundärspulenkörper 3 und dem Stabkern 2 einen gleichen Druck bereitstellt. Da das flüssige Medium auch in kleinste Spalte eindringen kann, kann der Zwischenraum 8 zwischen dem Stabkern 2 und dem Sekundärspulenkörper 3 sehr klein gewählt werden. Dadurch wird zusätzlich eine Bauraumersparnis in radialer Richtung der Stabspule 1 erreicht.

Somit kann die erfindungsgemäße Stabspule 1 sicherstellen, dass sie über eine lange Lebensdauer auch unter extremen Betriebsbedingungen aufgrund ihrer thermischen Entkopplung aufweisen kann. Das flüssige Medium 5 stellt dabei auch einen hervorragenden Temperaturausgleich zwischen den einzelnen Bauteilen aufgrund seiner flüssigen Eigenschaften bereit.

## Patentansprüche

1. Stabspule für Zündanlagen, insbesondere für Zündanlagen in Brennkraftmaschinen, umfassend einen Stabkern (2), einen ersten Spulenkörper (3) mit einer ersten Spulenwicklung (4), welche um den Stabkern (2) herum angeordnet sind, und einen zweiten Spulenkörper mit einer zweiten Spulenwicklung, welche um den ersten Spulenkörper (3) mit erster Spulenwicklung (4) herum angeordnet sind, wobei ein Zwischenraum (8) zwischen dem Stabkern (2) und dem ersten Spulenkörper (3) mit einem flüssigen Medium (5) gefüllt ist.

2. Stabspule nach Anspruch 1, **dadurch gekennzeichnet, dass** der Zwischenraum über die gesamt axiale Länge der Stabspule vollständig mit flüssigem Medium (5) gefüllt ist.

3. Stabspule nach einem der vorhergehenden Ansprüche, **dadurch gekennzeichnet, dass** das flüssige Medium (5) zähflüssig ist.

4. Stabspule nach einem der vorhergehenden Ansprüche, **dadurch gekennzeichnet, dass** das flüssige Medium (5) elektrisch isolierend ist.

5. Stabspule nach einem der vorhergehenden Ansprüche, **dadurch gekennzeichnet, dass** das flüssige Medium (5) ein nicht aushärtendes Epoxid oder ein Öl, insbesondere ein Trafoöl auf synthetischer oder mineralischer Basis, ist.

6. Stabspule nach einem der vorhergehenden Ansprüche, **dadurch gekennzeichnet, dass** der erste Spulenkörper (3) topfförmig gebildet ist.

7. Stabspule nach Anspruch 6, **dadurch gekennzeichnet, dass** der topfförmige erste Spulenkörper (3) einstückig gebildet ist.

8. Stabspule nach einem der vorhergehenden Ansprüche, **gekennzeichnet durch** ein Abdeckelement (6), um den Zwischenraum zwischen dem Stabkern (2) und dem ersten Spulenkörper (3) am offenen Bereich des topfförmigen Spulenkörpers abzudecken.

9. Stabspule nach Anspruch 8, **dadurch gekennzeichnet, dass** das Abdeckelement (6) gleichzeitig auch als Dichtelement fungiert.
